# EUROPÄISCHE PATENTSCHRIFT

(11) **EP 0 416 358 B1**
(45) Veröffentlichungstag und Bekanntmachung des Hinweises auf die Patenterteilung: **18.05.1994**
(21) Anmeldenummer: 90115945.9
(22) Anmeldetag: 21.08.1990
(51) Int. Cl.: B26B 21/40

(54) **Rasierapparatekopf eines Nassrasierapparates**
Shaving head for wet shaver
Tête de rasage pour rasoir mécanique

(30) Priorität: 02.09.1989 DE 8910491 U
(43) Veröffentlichungstag der Anmeldung: 13.03.1991
(73) Patentinhaber: Wilkinson Sword Gesellschaft mit beschränkter Haftung, D-42659 Solingen (DE)
(72) Erfinder: Althaus, Wolfgang, D-5600 Wuppertal 12 (DE)
(74) Vertreter: Stenger, Watzke & Ring Patentanwälte

(56) Entgegenhaltungen:
- EP-A- 0 290 025
- FR-A- 2 323 502
- GB-A- 2 009 017
- US-A- 4 063 354

## Beschreibung

Die Erfindung betrifft einen am vorderen Ende eines Handgriffs angeordneten Rasierapparatekopf eines Naßrasierapparates, wobei in einem Körper des Rasierapparatekopfes eine Rasierklinge in Form einer Einfach- oder Doppelrasierklinge angeordnet ist und der Rasierapparatekopf vor der (den) Schneidkante(n) der Rasierklinge eine dazu parallele Führungsleiste sowie eine hintere Abdeckkappe aufweist, wobei die Führungsleiste senkrecht zu deren Längserstreckung an einer Verschiebeeinrichtung oder an einer Verschwenkeinrichtung entgegen einer Federkraft frei beweglich angeordnet und dabei die Führungsleiste mit einer Federeinrichtung funktionsmäßig unabhängig von der Anordnung der Rasierklinge im Körper ausgebildet ist.

Ein derartiger Rasierapparatekopf für einen Naßrasierapparat in Form einer sogenannten Rasierklingeneinheit ist aus US-A-4 063 354 bekannt. Die Rasierklingeneinheit ist dabei am vorderen Ende eines Handgriffs angeordnet. In einem Körper der Rasierklingeneinheit ist eine Doppelrasierklinge fest eingebettet, wobei die beiden Einzelrasierklingen der Doppelrasierklinge in sogenannten parallelen Ebenen liegen. Die Doppelrasierklinge ist durch eine hintere Abdeckkappe abgedeckt, während vor den Schneidkanten der beiden Einzelrasierklingen eine dazu parallele Führungsleiste angeordnet ist. Bei der Ausführungsform, wie sie in den Fig. 21 und 22 dargestellt ist, ist die vordere Führungsleiste parallel zur Ebene der Rasierklinge beweglich, indem zwischen dem Körper der Rasierklingeneinheit und der Führungsleiste eine Blattfeder angeordnet ist. Während des Rasiervorganges wird durch die entsprechende Druckausübung die Führungsleiste entgegen der Federkraft derart in Richtung des Körpers nach hinten verschoben, daß sich die Schneidgeometrie dergestalt verändert, daß der Rasierwinkel vergrößert wird. Ob mit diesem Rasierapparat eine sanfte Rasur oder aber eine gründliche Rasur möglich ist, hängt von der Federkonstanten der Blattfeder ab. Oft ist es aber wünschenswert, zwischen diesen beiden Typen entsprechend der jeweiligen Bedingungen zu wählen, was jedoch mit der bekannten Rasierklingeneinheit nicht möglich ist.

Davon ausgehend liegt der Erfindung die **Aufgabe** zugrunde, den bekannten Rasierapparatekopf eines Naßrasierapparates derart weiterzuentwickeln, daß das Rasierverhalten individuell gestaltet werden kann.

Als technische **Lösung** wird mit der Erfindung vorgeschlagen, daß die Federn der Federeinrichtung jeweils als Mehrfachfedern, insbesondere Doppelfedern mit unterschiedlichen Federkennlinien ausgebildet sind.

Damit wird der Vorteil erzielt, daß die Führungsleiste mit Beginn des Rasiervorganges und Applikation einer kleinen Kraft zunächst in die Arbeitsposition bewegt wird, in der eine sanfte Rasur möglich ist, da sich ein entsprechender Rasierwinkel einstellt. Wird dann die Kraft zur Erlangung einer gründlichen Rasur erhöht, muß die Kraft einer zweiten (stärkeren) Feder überwunden werden, was dann zu einem anderen Rasierwinkel führt. Dabei muß dieser Bewegungsweg in engen Grenzen gehalten werden.

In einer ersten Ausführungsform ist die Führungsleiste linear beweglich an der Verschiebeeinrichtung angeordnet.

Dabei verläuft in einer ersten Alternative die Bewegungsebene der Führungsleiste parallel zur Ebene der Rasierklinge, wobei bei einer Doppelrasierklinge die beiden Einzelrasierklingen in zueinander parallelen Ebenen liegen. Dadurch läßt sich zum einen auf technisch einfache Weise eine Verschiebung der Führungsleiste erzielen, zum anderen hat die Verschiebbarkeit der Führungsleiste im wesentlichen parallel zur Ebene der Rasierklinge den Vorteil, daß dazu eine minimale Kraftaufwendung notwendig ist, da die Richtung für die notwendige Krafteinwirkung zum Verschieben der Führungsleiste mit der Rasierrichtung im wesentlichen übereinstimmt. Je weiter dabei entsprechend der Druckbeaufschlagung die Führungsleiste in Richtung Körper und damit in Richtung der Rasierklingen bewegt wird, desto größer wird der Rasierwinkel. Je stärker somit der Benutzer den Rasierapparatekopf mit seiner Führungsleiste auf die zu rasierende Haut drückt, desto größer kann er den Rasierwinkel einstellen.

In einer zweiten Alternative verläuft die Bewegungsebene der Führungsleiste senkrecht zur Ebene der Rasierklinge, wobei bei einer Doppelrasierklinge die beiden Einzelrasierklingen in zueinander parallelen Ebenen liegen. Wenn hier während der Rasur auf die Führungsleiste gedrückt wird, verschiebt sich die Führungsleiste derart entgegen der Federkraft nach unten, daß der Rasierwinkel sich vergrößert.

In einer dritten Alternative kann bei einer Doppelrasierklinge die Bewegungsebene der Führungsleiste senkrecht zur Verbindungsebene der Schneidkanten der Rasierklingen verlaufen. Auch hier kann während der Rasur entgegen der Federkraft durch eine entsprechende Bewegung der Führungsleiste der Rasierwinkel vergrößert werden, indem die Führungsleiste schräg nach unten sowie hinten ausweicht.

Eine Weiterbildung der Erfindung schlägt vor, daß die auf die Führungsleiste ausgeübte Federkraft durch wenigstens eine vom Körper sowie von der Führungsleiste unabhängige Feder erfolgt. Bei der Feder kann es sich dabei beispielsweise um eine Wendelfeder handeln. Die Federn sind dabei als separate Bauteile zwischen dem Körper und der Führungsleiste angeordnet. Die eingebauten Federn lassen dabei eine genaue Bestimmung der Verschiebekräfte zu.

In einer bevorzugten konstruktiven Ausbildung der Verschiebeeinrichtung weist die Führungsleiste wenigstens zwei Zapfen auf, mittels denen die Führungsleiste linear beweglich im Körper gelagert ist, wobei innerhalb des Körpers die Federn angeordnet sind und sich zwischen dem Körper und den freien hinteren Enden der Zapfen jeweils abstützen. Im Falle, wo gemäß der ersten Alternative die Bewegungsebene der Führungsleiste parallel zur Ebene der Rasierklinge verläuft, werden die Zapfen im rückseitigen Bereich der Führungsleiste angeordnet. Im Falle der Bewegung der Führungsleiste bei den beiden anderen Alternativen können statt der Zapfen entsprechende Verschiebeeinrichtungen vorgesehen sein, welche den gewünschten Zweck in äquivalenter Weise herbeiführen.

In einer zweiten Ausführungsform der Beweglichkeit der Führungsleiste ist diese drehbeweglich an der Verschwenkeinrichtung angeordnet, deren Drehachse im Körper liegt. Auch auf diese Weise ist eine Verstellung des Rasierwinkels während der Rasur möglich, wenn die Oberseite der Führungsleiste entsprechend druckbeaufschlagt wird, so daß sie unter Vergrößerung des Rasierwinkels entgegen der Federkraft nach unten verschwenkt wird. Die Führungsleiste kann dabei nach hinten sich erstreckende Arme aufweisen, die im Körper drehbar gelagert sind und wobei die so gebildete Hebelanordnung durch die Federn in eine Ausgangsposition gebracht wird.

Der mit der Erfindung erzielte Effekt kann auch dadurch erreicht werden, daß die eigentliche Feder eine ganz bestimmte Kennlinie aufweist und daß zusätzlich die Führungsleiste aus einem elastischen Material besteht, dessen Federkennlinie sich von der Kennlinie der Federn unterscheidet. Dieses elastische Material der Führungsleiste läßt dann die zweite Bewegung für die Rasiergeometrie mit der gründlicheren Rasur zu.

Um die Bewegung der Führungsleiste zu begrenzen, sind zwischen dem Körper und der Führungsleiste Anschläge vorgesehen.

Um eine einwandfreie Verschiebung der Führungsleiste bezüglich zum Körper des Rasierapparatekopfes zu gewährleisten, sind zwischen dem Körper und der Führungsleiste vorzugsweise Bewegungsführungen vorgesehen.

In einer bevorzugten konstruktiven Ausgestaltung der Anschläge und/oder der Bewegungsführungen sind diese seitlich am Rasierapparatekopf angeordnet.

Der erfindungsgemäße Rasierapparatekopf mit einer beweglichen Führungsleiste kann an jeder Art von Naßrasierapparat verwendet werden, so können beispielsweise die Rasierklingen auswechselbar sein. In einer bevorzugten Ausführungsform ist jedoch der Rasierapparatekopf durch eine Rasierklingeneinheit gebildet, bei der in einem Kunststoffkörper die Rasierklinge unlösbar eingebettet ist und wobei die Führungsleiste bezüglich diesem Kunststoffkörper beweglich angeordnet ist.

Verschiedene Ausführungsbeispiele eines erfindungsgemäßen Rasierappsratekopfes in Form einer sogenannten Rasierklingeneinheit werden nachfolgend anhand der rein schematischen Zeichnung beschrieben. In dieser zeigt:
- Fig. 1: eine Draufsicht auf eine erste Alternative der Rasierklingeneinheit;
- Fig. 2: eine Seitenansicht der Rasierklingeneinheit in Fig. 1;
- Fig. 3: einen Schnitt entlang der Linie III-III in Fig. 1;
- Fig. 4: einen rein schematischen Schnitt durch eine Rasierklingeneinheit, in der verschiedene Alternativen der Beweglichkeit der Führungsleiste bezüglich zum Körper der Rasierklingeneinheit dargestellt sind.

Eine Rasierklingeneinheit 1 besteht aus einem Körper 2 aus Kunststoff, in dem zwei Rasierklingen 3 in Form einer Doppelrasierklinge unlösbar eingebettet sind. Die Schneidkanten 4 der beiden Rasierklingen 3 verlaufen dabei parallel zueinander und sind gestaffelt hintereinander angeordnet. Oberseitig sind dabei die Rasierklingen 3 durch eine Abdeckkappe 5 abgedeckt. Die Rasierklingeneinheit 1 ist dafür vorgesehen, am vorderen Ende eines nicht dargestellten Handgriffes eines Naßrasierapparates angeordnet zu werden, wobei die zu diesem Zweck an der Rasierklingeneinheit 1 vorzusehende Befestigungseinrichtung nicht dargestellt ist.

Vor den Schneidkanten 4 der Rasierklingen 3 ist unterhalb der durch die untere Rasierklinge 3 gebildeten Ebene eine Führungsleiste 6 ebenfalls aus Kunststoff angeordnet. Diese weist seitliche Flügel 7 auf, welche sich nach hinten erstrecken. Vor allem aber ist diese Führungsleiste 6 mit einer Verschiebeeinrichtung 8 ausgestattet, mittels der sich die Führungsleiste 6 in Richtung Körper 2 verschieben läßt. Zu diesem Zweck weist die Führungsleiste 6 hinterseitig drei Zapfen 9 auf, welche in entsprechende Aussparungen 10 im Körper 2 ragen. Am freien Ende sind dabei die Zapfen 9 jeweils mit einem tellerartigen Kopf 11 versehen, welche verhindern, daß die Zapfen 9 und somit die Führungsleiste 6 aus der Aussparung 10 im Körper 2 herausgezogen werden können. Zwischen dem Boden der Aussparung 11 und dem tellerartigen Kopf 11 stützt sich dabei bei jedem Zapfen 9 eine Doppelfeder bestehend aus zwei Federn 12′,12'' ab. Die beiden Federn 12′,12'' besitzen dabei unterschiedliche Federkennlinien, wobei die Feder 12′ eine geringere Federkonstante aufweist als die Feder 12'', so daß die Feder 12′ mit einer geringeren Kraft um eine bestimmte Strecke eingedrückt werden kann als die Feder 12''.

Die Rasierklingeneinheit 1 der Fig. 1 bis 3 funktioniert wie folgt:
Die Rasiergeometrie mit dem Rasierwinkel ist durch die Führungsleiste 6, durch die Schneidkanten 4 der Rasierklingen 3 sowie durch die Abdeckkappe 5 definiert. In der insbesondere in Fig. 3 dargestellten Grundstellung ist dieser Rasierwinkel relativ gering.

Während der Rasur drückt der Benutzer die Rasierklingeneinheit 1 mit ihrer Führungsleiste 6 gegen die Haut. Aufgrund der Anpreßkraft wird dabei die Führungsleiste 6 entgegen der Kraft der schwächeren Federn 12′ in Richtung des Körpers 2 bewegt (durch den Pfeil P angedeutet), so daß die Führungsleiste, die im unbenutzten Zustand zu weit vorsteht, mit Beginn des Rasiervorganges und Applikation einer kleinen Kraft zunächst in die Arbeitsposition bewegt wird, in der sich die schwächere Feder 12′ nicht mehr zusammendrücken läßt. Dies ist diejenige Position, die eine sanfte Rasur ermöglicht, da sich ein entsprechender Rasierwinkel einstellt. Wird nunmehr die Kraft erhöht, werden die stärkeren Federn 12'' zusammengepreßt, was zu einem anderen Rasierwinkel zur Erlangung einer gründlicheren Rasur führt.

Mittels der dargestellten Rasierklingeneinheit 1 lassen sich somit aufgrund der Doppelfeder zwei Rasierwinkel einstellen, wobei der eine Rasierwinkel für eine sanfte Rasur und der andere Rasierwinkel für eine gründlichere Rasur vorgesehen ist. Die Einstellung des jeweiligen Rasierwinkels hängt dabei von der Kraftbeaufschlagung durch den Benutzer ab. Grundsätzlich ist es aber auch denkbar, durch eine dosierte Druckbeaufschlagung den Rasierwinkel kontinuierlich einzustellen. Je stärker dabei die Druckbeaufschlagung ist, desto größer wird der Rasierwinkel.

Der maximale Verschiebeweg ist dabei durch Anschläge 13 begrenzt, die durch die freien Enden der nach hinten gerichteten Flügel der Führungsleiste 7 sowie die dazu korrespondierenden Flächen am Körper 2 definiert sind. Zusätzlich bildet die Oberseite der Flügel 7 zusammen mit einer dazu korrespondierenden Fläche am Körper 2 eine Bewegungsführung 14, welche in dem dargestellten Ausführungsbeispiel eine Verschiebeführung ist. Sobald der Druck auf die Führungsleiste 6 aufhört, wird diese durch die Federn 12′,12'' wieder in ihre Ausgangsstellung in entgegengesetzter Richtung zum Pfeil P zurückverschoben.

Bei dem in den Fig. 1 bis 3 dargestellten Ausführungsbeispiel ist die Führungsleiste 6 parallel zu den Ebenen der Rasierklingen 3 bewegbar. Dies ist in der rein schematischen Fig. 4 noch einmal durch den Richtungspfeil R1 angedeutet. Es gibt jedoch noch andere Bewegungsmöglichkeiten für die Führungsleiste 6, die ebenfalls in Fig. 4 rein schematisch angedeutet sind.

So kann die Führungsleiste 6 auch rechtwinklig zu den Ebenen der Rasierklingen 3 linear bewegt werden, was durch den Richtungspfeil R2 angedeutet ist. Eine andere Alternative sieht vor, die Führungsleiste 6 rechtwinklig zur Verbindungsebene E der beiden Schneidkanten 4 der Rasierklingen 3 linear zu bewegen, was durch den Richtungspfeil R3 angedeutet ist.

Schließlich ist noch eine Verschwenkbewegung der Führungsleiste 6 möglich. Die zu den Schneidkanten 4 der Rasierklingen 3 parallele Drehachse D verläuft dabei innerhalb des Körpers 2, wie in Fig. 4 angedeutet ist. Die Verschwenkrichtung R4 in Form eines Kreisbogens ist ebenfalls in Fig. 4 rein schematisch dargestellt.

Von den dargestellen Alternativen für die Bewegungsführung der Führungsleiste 6 werden die Bewegungen in den Richtungen R1 und R2 bevorzugt.

Während die Bewegung in Richtung R4 eine Verschwenkbewegung ist, handelt es sich bei den Bewegungen in den Richtungen R1, R2 und R3 um Linearbewegungen. Es ist aber auch denkbar, die zuletzt erwähnten Linearbewegungen in den Richtungen R1, R2 und R3 durch Verschwenkbewegungen der Führungsleiste 6 zu realisieren, wenn nämlich der Verschwenkradius derart groß und/oder der Verschwenkwinkel derart klein ist, daß es sich bei der Verschwenkbewegung in einer ersten Annäherung um eine Linearbewegung handelt. Die Drehachse D für die reine Verschwenkbewegung oder aber auch für die Linearbewegung in erster Annäherung kann dabei entweder im Körper 2 verlaufen, wie dies in Fig. 4 angedeutet ist, oder aber auch kann der Drehpunkt in der Klingenspitze liegen.

### Bezugszeichenliste

- 1: Rasierklingeneinheit
- 2: Körper
- 3: Rasierklinge
- 4: Schneidkante
- 5: Abdeckkappe
- 6: Führungsleiste
- 7: Flügel
- 8: Verschiebeeinrichtung
- 9: Zapfen
- 10: Aussparung
- 11: Kopf
- 12′: Feder
- 12'': Feder
- 13: Anschlag
- 14: Verschiebeführung
- P: Pfeil
- R1: Richtung
- R2: Richtung
- R3: Richtung
- R4: Richtung
- E: Verbindungsebene
- D: Drehachse

## Patentansprüche

1. Am vorderen Ende eines Handgriffs angeordneter Rasierapparatekopf eines Naßrasierapparates,
wobei in einem Körper (2) des Rasierapparatekopfes eine Rasierklinge (3) in Form einer Einfach- oder Doppelrasierklinge angeordnet ist und der Rasierapparatekopf vor der (den) Schneidkante(n) (4) der Rasierklinge (3) eine dazu parallele Führungsleiste (6) sowie eine hintere Abdeckkappe (5) aufweist,
wobei die Führungsleiste (6) senkrecht zu deren Längserstreckung an einer Verschiebeeinrichtung (8) oder an einer Verschwenkeinrichtung entgegen einer Federkraft frei beweglich angeordnet und dabei die Führungsleiste (6) mit einer Federeinrichtung funktionsmäßig unabhängig von der Anordnung der Rasierklinge (3) im Körper (2) ausgebildet ist,
**dadurch gekennzeichnet,**
daß die Federn (12,',12'') der Federeinrichtung jeweils als Mehrfachfedern, insbesondere Doppelfedern (12,',12'') mit unterschiedlichen Federkennlinien ausgebildet sind.

2. Rasierapparatekopf nach Anspruch 1, dadurch gekennzeichnet, daß die Führungsleiste (6) linear beweglich an der Verschiebeeinrichtung (8) angeordnet ist.

3. Rasierapparatekopf nach Anspruch 2, dadurch gekennzeichnet, daß die Bewegungsebene der Führungsleiste (6) parallel zur Ebene der Rasierklinge (3) verläuft, wobei bei einer Doppelrasierklinge die beiden Einzelrasierklingen in zueinander parallelen Ebenen liegen.

4. Rasierapparatekopf nach Anspruch 2, dadurch gekennzeichnet, daß die Bewegungsebene der Führungsleiste (6) senkrecht zur Ebene der Rasierklinge (3) verläuft, wobei bei einer Doppelrasierklinge die beiden Einzelrasierklingen in zueinander parallelen Ebenen liegen.

5. Rasierapparatekopf nach Anspruch 2, dadurch gekennzeichnet, daß bei einer Doppelrasierklinge die Bewegungsebene der Führungsleiste (6) senkrecht zur Verbindungsebene (E) der Schneidkante (4) der Rasierklingen (3) verläuft.

6. Rasierapparatekopf nach einem der Ansprüche 1 bis 5, dadurch gekennzeichnet, daß die auf die Führungsleiste (6) ausgeübte Federkraft durch wenigstens eine vom Körper (2) sowie von der Führungsleiste (6) unabhängige Feder (12',12'') erfolgt.

7. Rasierapparatekopf nach einem der Ansprüche 2 bis 6, dadurch gekennzeichnet, daß die Führungsleiste (6) wenigstens zwei Zapfen (9) aufweist, mittels denen die Führungsleiste (6) linear beweglich im Körper (2) gelagert ist, wobei innerhalb des Körpers (2) die Federn (12',12'') angeordnet sind und sich zwischen dem Körper (2) und den freien hinteren Enden der Zapfen (9) jeweils abstützen.

8. Rasierapparatekopf nach Anspruch 1, dadurch gekennzeichnet, daß die Führungsleiste (6) drehbeweglich an der Verschwenkeinrichtung angeordnet ist, deren Drehachse (D) im Körper (2) liegt.

9. Rasierapparatekopf nach einem der Ansprüche 1 bis 8, dadurch gekennzeichnet, daß die Führungsleiste (6) aus einem elastischen Material besteht, dessen Federkennlinie sich von der Federkennlinie der Federn (12',12'') unterscheidet.

10. Rasierapparatekopf nach einem der Ansprüche 1 bis 9, dadurch gekennzeichnet, daß zwischen dem Körper (2) und der Führungsleiste (6) Anschläge (13) vorgesehen sind.

11. Rasierapparatekopf nach einem der Ansprüche 1 bis 10, dadurch gekennzeichnet, daß zwischen dem Körper (2) und der Führungsleiste (6) Bewegungsführungen (14) vorgesehen sind.

12. Rasierapparatekopf nach Anspruch 10 oder 11, dadurch gekennzeichnet, daß die Anschläge (13) und/oder Bewegungsführungen (14) seitlich am Rasierapparatekopf angeordnet sind.

13. Rasierapparatekopf nach einem der Ansprüche 1 bis 12, dadurch gekennzeichnet, daß dieser durch eine Rasierklingeneinheit (1) gebildet ist, bei der in einem Kunststoffkörper (2) die Rasierklinge (3) unlösbar eingebettet ist und wobei die Führungsleiste (6) bezüglich diesem Kunststoffkörper (2) beweglich angeordnet ist.

## Claims

1. A razor head disposed at the front end of a handle of a wet razor,
whereby a body 2 of the razor head in which is disposed a razor blade means 3 in the form of a single or double razor blade having cutting edge means, with a guardbar 6 that extends parallel to said cutting edge means and is disposed in front of same, and with a protective cover 5 being disposed behind said cutting edge means,
wherein said guardbar 6 is freely movably arranged on a linear adjustment 8 mechanism or pivotal adjustment mechanism, in a direction perpendicular to a lengthwise dimension of said guardbar,against a spring force with a spring mechanism which is functionally independent of the arrangement of the razor blade means 3 embedded in the body 2,
characterised in that,
the springs 12', 12'' of the spring mechanism is a compound spring in particular a double spring 12', 12'' formed with different spring characteristics.

2. A razor head according to claim 1, characterised in that the guardbar 6 is disposed on said adjustment mechanism to be movable linearly.

3. A razor head according to claim 2, characterised in that the guardbar 6 has a plane of movement that is essentially parallel to a plane of said razor blade means 3 whereby in a double razor blade means the individual razor blades lie in planes parallel to each other.

4. A razor head according to claim 2, characterised in that the guardbar 6 has a plane of movement that is essentially perpendicular to a plane of said razor blade means 3, whereby in a double razor blade means the individual razor blades lie in planes parallel to each other.

5. A razor head according to claim 2, in which said razor blade means is a double razor blade, and said guardbar 6 has a plane of movement that is essentially perpendicular to a connecting plane E of the cutting edges 4 of said razor blades 3.

6. A razor head according to any one of claims 1 to , characterised in that the spring force that is exerted upon said guardbar 6 is effected by at least one separate spring 12', 12'' independent of the body 2.

7. A razor head according to any one of claims 2 to 6, characterised in that the guardbar 6 is provided with at least two pins 9, via which said guardbar is linearly movably mounted in said body 2; and in which said springs 12', 12'' are disposed in said body and are respectively supported between said body and a free, rear end of one of said pins 9.

8. A razor head according to claim 1, characterised in that the guardbar 6 is disposed on said adjustment mechanism in such a way as to be pivotable, with said adjustment mechanism having a pivot axis D that is disposed in said body 2.

9. A razor head according to any one of claims 1 to 8, characterised in that the guardbar 6 is made of an elastic material having a spring characteristic that differs from the spring characteristic of the springs 12', 12''.

10. A razor head according to any one of claims 1 to 9, characterised in that a stop means 13 is provided between said body 2 and said guardbar 6.

11. A razor head according to any one of claims 1 to 10, characterised in that, a movement guide means 14 is provided between said body 2 and said guardbar 6.

12. A razor head according to claim 10 or 11, characterised in that said stop means 13 and/or said movement guide means 14 are disposed on sides of said razor head.

13. A razor head according to any one of claims 1 to 12, characterised in that a razor blade unit is formed where said razor blade means is fixedly embedded in said body, which is made of plastic, and said guardbar 6 is mounted so as to be movable relative to said plastic body.

## Revendications

1. Tête de rasage pour rasoir mécanique montée à l'extrémité avant d'un manche, une lame de rasage (3) en forme de lame de rasage simple ou double étant montée dans un corps (2) de la tête de rasage, et la tête de rasage possédant, devant la (les) arête(s) de coupe (4) de la lame de rasage (3), une moulure de guidage (6) qui y est parallèle ainsi qu'une coiffe de recouvrement arrière (5), la moulure de guidage (6) étant montée sur un dispositif de déplacement (8) ou sur un dispositif de pivotement de façon à pouvoir se déplacer librement perpendiculairement à son extension longitudinale à l'encontre d'une force élastique, et la moulure de guidage (6) munie d'un dispositif à ressorts étant donc indépendante, sur le plan fonctionnel, de l'agencement de la lame de rasage (3) dans le corps (2), caractérisée en ce que les ressorts (12', 12'') du dispositif à ressorts sont chacun conçus sous la forme de ressorts multiples, en particulier de ressorts doubles (12', 12'') possédant des caractéristiques d'élasticité différentes.

2. Tête de rasage selon la revendication 1, caractérisée en ce que la moulure de guidage (6) est montée sur le dispositif de déplacement (8) de façon à se déplacer linéairement.

3. Tête de rasage selon la revendication 2, caractérisée en ce que le plan de déplacement de la moulure de guidage (6) est parallèle au plan de la lame de rasage (3), les deux lames de rasage individuelles se trouvant, dans le cas d'une lame de rasage double, dans des plans parallèles l'un à l'autre.

4. Tête de rasage selon la revendication 2, caractérisée en ce que le plan de déplacement de la moulure de guidage (6) est perpendiculaire au plan de la lame de rasage (3), les deux lames de rasage individuelles se trouvant, dans le cas d'une lame de rasage double, dans des plans parallèles l'un à l'autre.

5. Tête de rasage selon la revendication 2, caractérisée en ce que le plan de déplacement de la moulure de guidage (6) est, dans le cas d'une lame de rasage double, perpendiculaire au plan de réunion (E) de l'arête de coupe (4) des lames de rasage (3).

6. Tête de rasage selon l'une des revendications 1 à 5, caractérisée en ce que la force élastique exercée sur la moulure de guidage (6) est produite par au moins un ressort (12', 12'') indépendant du corps (2) et de la moulure de guidage (6).

7. Tête de rasage selon l'une des revendications 2 à 6, caractérisée en ce que la moulure de guidage (6) comporte au moins deux broches (9) au moyen desquelles la moulure de guidage (6) est montée de manière à pouvoir se déplacer linéairement dans le corps (2), les ressorts (12', 12'') étant disposés à l'intérieur du corps (2) et prenant appui respectivement entre le corps (2) et les extrémités arrière libres des broches (9).

8. Tête de rasage selon la revendication 1, caractérisée en ce que la moulure de guidage (6) est montée en rotation sur le dispositif de pivotement dont l'axe de rotation (D) se trouve dans le corps (2).

9. Tête de rasage selon l'une des revendications 1 à 8, caractérisée en ce que la moulure de guidage (6) est réalisée dans un matériau élastique dont la caractéristique d'élasticité est différente de la caractéristique d'élasticité des ressorts (12', 12'').

10. Tête de rasage selon l'une des revendications 1 à 9, caractérisée en ce que des butées (13) sont prévues entre le corps (2) et la moulure de guidage (6).

11. Tête de rasage selon l'une des revendications 1 à 10, caractérisée en ce que des guides de déplacement (14) sont prévus entre le corps (2) et la moulure de guidage (6).

12. Tête de rasage selon la revendication 10 ou 11, caractérisée en ce que les butées (13) et/ou les guides de déplacement (14) sont disposés sur les côtés de la tête de rasage.

13. Tête de rasage selon l'une des revendications 1 à 12, caractérisée en ce qu'elle est formée par une unité de lames (1) dans laquelle la lame de rasage (3) est encastrée de manière inamovible dans un corps en matière plastique (2), la moulure de guidage (6) étant montée de façon à pouvoir se déplacer par rapport à ce corps en matière plastique (2).
